# EUROPÄISCHE PATENTSCHRIFT

(11) **EP 1 403 894 B1**
(45) Veröffentlichungstag und Bekanntmachung des Hinweises auf die Patenterteilung: **02.02.2005**
(21) Anmeldenummer: 02021628.9
(22) Anmeldetag: 27.09.2002
(51) Int. Cl.: H01H 85/30

(54) **Sicherungseinsatz, insbesondere für Niederspannungs-Hochleistungs-Sicherungen**
Cartridge fuse particularly for low-voltage high-power fuses
Cartouche à fusible en particulier pour fusibles de haute puissance basse tension

(43) Veröffentlichungstag der Anmeldung: 31.03.2004
(73) Patentinhaber: Jean Müller GmbH Elektrotechnische Fabrik, 65343 Eltville (DE); ETI Elektroelement d.d., 1411 Izlake (SI)
(72) Erfinder:
(74) Vertreter: Quermann, Helmut, Dipl.-Ing.

(56) Entgegenhaltungen:
- WO-A-98/07172
- WO-A-99/40599
- DE-A- 10 005 145
- DE-A- 19 836 815
- DE-U- 9 006 337
- DE-U- 29 807 928
- DE-U- 29 814 737
- FR-A- 1 183 227

## Beschreibung

Die Erfindung betrifft einen Sicherungseinsatz, insbesondere für Niederspannungs-Hochleistungs-Sicherungen (NH-Sicherungen), mit einem in einem Gehäuse angeordneten Arbeitsschmelzleiter und mit einer Anzeigeeinrichtung, die ein Anzeigeelement an der Stirnseite und an der Mantelfläche des Sicherungseinsatzes aufweist, wobei das Anzeigeelement von einem im Gehäuse angeordneten, elektrisch parallel zum Arbeitsschmelzleiter befindlichen Anzeigeschmelzleiter in vorgespannter Lage fixiert ist, der an dem Stirnabschnitt des Anzeigeelementes angreift, sowie der Stimabschnitt des Anzeigeelementes lose außen an einer das Gehäuse verschließenden Deckplatte anliegt.

Ein derartiger Sicherungseinsatz, bei dem die Deckplatte leitend ist, ist aus der DE-PS 1 034 751 bekannt. Dort besteht das Anzeigeelement aus einem Schieber, der in Längsrichtung verschiebbar in oder an der Wandung des als Isolierkörper ausgebildeten Gehäuses geführt ist. Der Schieber steht unter Federdruck und ragt zur Anzeige mit einer am Ende des Schiebers angebrachten Marke über die Deckplatte des Sicherungseinsatzes hinaus, während die Anzeige an der Mantelfläche durch Sichtbarwerden einer am anderen Ende des Schiebers angebrachten Marke in einer Durchbrechung des Gehäuses erfolgt. Das über die Deckplatte hinausragende Ende weist eine Abbiegung auf, an der der Anzeigeschmelzleiter angreift. Eine Schraubenfeder zum Beaufschlagen des Schiebers ist in die stirnseitige Ausnehmung des Gehäuses eingesetzt. Diese Gestaltung gewährleistet keinen Berührschutz und ist unter baulichen und Montageaspekten recht aufwendig. Das Anzeigeelement kann zwar beim Auslösen der Sicherung ausreichend verschoben werden, die die Verschiebung des Anzeigeelementes bewirkende Feder ist aber innerhalb des Gehäuses angeordnet. Außerdem verändert im Fall des Auslösens der Sicherung der über die Deckplatte hinausstehende Stirnabschnitt des Anzeigeelementes seine Form nicht. Dies ist für das Erkennen des ausgelösten Zustandes der Sicherung nachteilig.

In der DE 197 44 535 A1 ist ein Sicherungseinsatz mit Stirn- und Mittenmelder beschrieben, bei dem der aus dem Sicherungseinsatz herausragende Stirnabschnitt des Anzeigeelementes als Federblech ausgebildet ist, das zwei Schenkelabschnitte aufweist. Der eine Schenkelabschnitt setzt sich in den Mantelabschnitt des Anzeigeelementes fort, das die stirnseitige Ausnehmung des Gehäuses durchsetzt, während der andere Schenkel des Stirnabschnittes des Anzeigeelementes zwischen der Deckplatte und dem Gehäuse eingeklemmt ist. Beim Auslösen der Sicherung entspannt sich die Feder, so dass sich die beiden Schenkel des Stirnabschnittes des Anzeigeelementes aufspreizen und demzufolge mit dem Mantelabschnitt des Anzeigeelementes quasi ein Dreieck bilden. Die dem Betrachter zugewandte Fläche des Stirnabschnittes des Anzeigeelementes ist schräg zur Deckplatte positioniert. - Auch bei diesem Sicherungseinsatz gewährleisten die leitende Deckplatte und das diese kontaktierende Anzeigeelement keinen Berührschutz, insbesondere nicht nach dem Auslösen der Sicherung.

Aus der WO 99/40599 ist ein Sicherungseinsatz mit Stirn- und Mittenmelder bekannt, bei der der Stirnabschnitt des Anzeigeelementes als Feder ausgebildet ist, die Z-Form aufweist. Der der leitenden Deckplatte zugewandte parallele Schenkel der Feder weist eine Öffnung auf, die mit einer Befüllöffnung für Löschsand in der Deckplatte fluchtet. Ein in die Löcher gesteckter Stopfen verbindet diesen Schenkel der Feder mit der Deckplatte, womit das Anzeigeelement festgelegt ist.

Aus der WO 98/07172 ist ein Sicherungseinsatz mit Stirn- und Mittenmelder bekannt, bei dem der Mantelabschnitt des Anzeigeelementes außerhalb des Gehäuses zwischen diesem und einer Abdeckung des Gehäuses geführt ist. Der einfach abgewinkelte Stirnabschnitt des Anzeigeelementes liegt an der Deckplatte an. Die elektrische Verbindung in Parallelschaltung des Anzeigeschmelzleiters zum Arbeitsschmelzleiter erfolgt über den Messerkontakt der Sicherung durch Aufreiten des Anzeigeelementes auf dem Messerkontakt. Sofern das Federelement aus einem nicht ausreichend elektrisch leitenden Material besteht, ist vorgesehen, eine elektrisch leitende Schicht im Bereich zwischen der Anbringung des Anzeigeschmelzleiters und dem Messerkontakt vorzusehen. Ist die Deckplatte aus Isoliermaterial gefertigt, wird es aus Gründen des Berührschutzes als vorteilhaft angesehen, das Federelement elektrisch isolierend zu beschichten. Wird bei einem solchen Sicherungseinsatz Strom über den dem Stirnmelder zugewandten Messerkontakt eingeleitet, führt dies dazu, dass bei ausgelöster Sicherung das Federelement nicht freigeschaltet ist, somit weiterhin unter Spannung steht.

Unter dem Aspekt des Berührschutzes ist es aus der DE 90 06 337 U1 bekannt, nicht nur die stirnseitigen Deckplatten eines Sicherungseinsatzes aus Isoliermaterial zu fertigen, sondern auch die stirnseitige Anzeigefeder mit einer Isolierstoffhaube zu überziehen. Aus der DE 298 07 928 U ist ein Sicherungseinsatz bekannt, bei dem ein Basisschenkel der Anzeigeeinrichtung an seinem freien Ende in Form eines Hakens umgebogen ist. Dieser Haken umgreift den Rand der Öffnung in einer Stirnplatte des Sicherungseinsatzes, so dass dieser Rand als Widerlager dient. Der Haken ist im montierten Zustand zwischen der Stimplatte und dem Gehäuse des Sicherungseinsatzes festgeklemmt. In entspanntem Zustand, d.h. bei geschlossenem Anzeigeschmelzleiter, ist der Basisschenkel von der Stirnplatte und einer Isolierbuchse abgehoben. Ein weiterer Schenkel, der Basisschenkel und der Haken bilden im entspannten Zustand annähernd die Form eines Z. Bei einer Ausführungsform, bei der die Stirnplatten aus Kunststoff bestehen, ist gewährleistet, dass die Anzeigeeinrichtung in ausgelöstem Zustand spannungsfrei ist, sie demnach keine elektrische Spannung führt. In gespanntem Zustand, d.h. bei nicht geschmolzenem Anzeigeschmelzleiter, liegt eine im Übergangsbereich zwischen dem Basisschenkel und dem weiteren Schenkel des Anzeigeelements ausgeformte Nase an einer Kontaktplatte an, so dass die aus dem elektrisch leitenden Federblech bestehende Anzeigeeinrichtung mit dem Kontaktmesser des Sicherungseinsatzes kurzgeschlossen ist und Spannung führt.

Aufgabe der vorliegenden Erfindung ist es, einen Sicherungseinsatz der genannten Art so weiter zu bilden, dass dieser nach dem Auslösen der Sicherung einen optimalen Berührschutz gewährleistet, selbst dann, der Strom über das dem Anzeigeelement zugewandte Kontaktmesser in den Sicherungseinsatz eingeleitet wird. Ferner soll der ausgelöste Zustand durch einen großen Verschiebeweg des Anzeigeelementes eindeutig erkannt werden können. Das Anzeigeelement soll zudem einfach gebildet und einfach montierbar sein, sowie verliersicher im Gehäuse des Sicherungseinsatzes gehalten sein.

Gelöst wird die Aufgabe bei einem Sicherungseinsatz der eingangs genannten Art dadurch, dass das Anzeigeelement eine Feder aufweist, die den Stirnabschnitt des Anzeigeelementes bildet, wobei die Feder Z-Form aufweist, sowie die parallelen Schenkel der Feder parallel zu der Deckplatte angeordnet sind, wobei femer die Deckplatte nicht leitend und das Anzeigeelement bei ausgelöster Stellung freigeschaltet ist

Es ist insbesondere vorgesehen, dass die elektrische Kontaktierung des Anzeigeschmelzleiters so über eine Feder erfolgt, dass diese, im mittels des Anzeigeschmelzleiters gespanntem Zustand, die der Deckplatte zugewandte Lagerplatte/Messerhalteplatte des Messerkontaktes der Sicherung kontaktiert.

Geschieht die Stromeinspeisung in den Sicherungseinsatz über denjenigen Messerkontakt, der der Feder zugewandt ist, führt ein Auslösen der Sicherung dazu, dass dieser Messerkontakt nach wie vor unter Spannung steht. Allerdings ist der Messerkontakt, der in einen Aufnahmekontakt eingesteckt ist, in aller Regel gegen unbefugtes Berühren gesichert. Damit das Anzeigeelement nicht unter Spannung steht, ist es bei ausgelöster Sicherung freigeschaltet.

Die Freischaltung des Anzeigeelementes erfolgt insbesondere dadurch, dass die Feder in der Deckplatte gelagert ist und die elektrische Kontaktierung über einen Vorsprung der Feder erfolgt, der bei gespanntem Anzeigeschmelzleiter an der Lagerplatte/Messerhalteplatte des Messerkontaktes anliegt. Der Kontaktbereich ist insbesondere wulstartig ausgebildet. Bei gespanntem Anzeigeschmelzleiter kontaktiert der Wulst die Lagerplatte des Messerkontaktes, während bei durchtrenntem Anzeigeschmelzleiter die Kontaktierung im Bereich des Wulstes aufgehoben wird.

Insbesondere ist die Feder in eine Vertiefung der Deckplatte eingesetzt. Die Ausbildung der Vertiefung der Deckplatte ist nicht nur unter dem Aspekt der Lagerung, sondern auch unter dem Aspekt der optimalen Positionierung der Feder, insbesondere bei deren Montage zu sehen. Bei Anpassung der Aufnahmefläche der Vertiefung und der Fläche des inneren Parallelschenkels ist nur eine Bewegung der Feder in der Ebene der Vertiefung, bei geringem Spiel möglich.

Gemäß der Erfindung ist vorgesehen, dass die den Stirnabschnitt des Anzeigeelementes bildende Feder Z-Form aufweist, wobei die parallelen Schenkel der Feder parallel zu der senkrecht zum Arbeitsschmelzleiter angeordneten Deckplatte angeordnet sind. Ferner sollte eine Einrichtung zum Begrenzen der Verschiebung des Anzeigeelementes beim Auslösen der Sicherung vorgesehen sein.

Die Montage des im Einbauzustand lose positionierten Anzeigeelementes kann somit durch einfaches Stecken erfolgen. Die Z-Form der Feder gewährleistet einen sehr großen parallelen Verschiebeweg der parallelen Schenkel der Feder und damit einen geradlinigen Verschiebeweg des Mantelabschnittes des Anzeigeelementes. Die große Verlagerung des Anzeigeelementes beim Auslösen der Sicherung stellt sicher, dass der nicht ausgelöste bzw. ausgelöste Zustand der Sicherung sowohl im Bereich des Stimmelders als auch des im Bereich der Mantelfläche befindlichen Mittenmelders sicher erkannt werden kann. Damit das Anzeigeelement, bei Auslösung der Sicherung und damit Durchtrennen des Anzeigeschmelzleiters, verliersicher gehalten ist, ist die Ausfahrbewegung des Anzeigeelementes durch einen an diesem befestigten Vorsprung begrenzt, der bei einem definierten Ausfahrweg einen Rücksprung der Ausnehmung im Gehäusemantel berührt.

Das Anzeigeelement ist sowohl unter Herstellungs- als auch unter Montagegesichtspunkten optimiert, wenn es einstückig ausgebildet ist. Insbesondere ist es als gebogene bzw. geknickte Blattfeder aus Metall ausgebildet. Um Positionen des Anzeigeelementes besonders gut erkennen zu können, sollten insbesondere der äußere parallele Schenkel des Stirnabschnittes und das Ende des Mantelabschnittes des Anzeigeelementes farbig gestaltet sein. Für den Fall, dass das Gehäuse mit einer stirnseitigen Ausnehmung versehen ist, den der Mantelabschnitt des Anzeigeelementes durchsetzt, wobei das Gehäuse im Bereich der stimseitigen Ausnehmung eine Durchbrechung nach außen aufweist, kann so, bei Verschiebung des Mantelabschnittes des Anzeigeelementes entsprechend dem mit der Durchbrechung fluchtenden Bereich des Anzeigeelementes, aufgrund der Farbangabe der Schaltzustand der Sicherung erkannt werden.

Die Wegbegrenzung des Anzeigeelementes beim Auslösen der Sicherung kann auf unterschiedliche Art und Weise bewerkstelligt werden. Besonders einfach erfolgt die Wegbegrenzung, wenn der Mantelabschnitt mit einem seitlichen Vorsprung versehen ist, der in Wirkverbindung mit der Deckplatte oder einer zwischen der Deckplatte und dem Gehäuse angeordneten Dichtplatte bringbar ist. Der seitliche Vorsprung kann einfach erzeugt werden, indem beim Herstellen des Anzeigeelementes ein kleiner seitlicher Steg aus dem Mantelabschnitt in Art eines Widerhakens herausgebogen wird. Es ist aber auch eine Ausformung des Mantelabschnitts denkbar, die diese Funktion gewährleistet.

Der Anzeigeschmelzleiter ist vorzugsweise mit dem äußeren parallelen Schenkel der Z-förmigen Feder verbunden. Dies kann auf einfache Art und Weise dadurch geschehen, dass der äußere Schenkel mit den Drahtenden in Klemm-Schneid-Technik verbunden ist.

Weitere Merkmale der Erfindung sind in den Unteransprüchen, der Beschreibung der Figuren und den Figuren selbst dargestellt, wobei bemerkt wird, dass alle Einzelmerkmale und alle Kombinationen von Einzelmerkmalen erfindungswesentlich sind.

In den Figuren ist die Erfindung anhand einer Ausführungsform dargestellt, ohne auf diese beschränkt zu sein. Es zeigt:
- Figur 1: einen Sicherungseinsatze in einem Mittellängsschnitt, bei nicht ausgelöstem Zustand der Sicherung,
- Figur 2: eine Detaildarstellung des in Figur 1 veranschaulichten Sicherungseinsatzes,
- Figur 3: den in Figur 1 gezeigten Sicherungseinsatz bei ausgelöster Sicherung,
- Figur 4: eine Detaildarstellung der ausgelösten Sicherung entsprechend der Darstellung in Figur 2, und
- Figur 5: eine Detaildarstellung gemäß Figur 2, bei abgedecktem Anzeigeelement.

Der in Figur 1 gezeigte NH-Sicherungseinsatz 1 besteht im wesentlichen aus einem hohl ausgebildeten Gehäuse 2 aus isolierendem Material, dessen beiden Enden mit Deckplatten 3 und 4 aus isolierendem Material verschlossen sind. Zwischen den Deckplatten 3 und 4 und dem Gehäuse 2 sind Dichtplatten 5 gehalten. Die Verbindung der Deckplatten und Dichtplatten mit dem Gehäuse 2 erfolgt über nicht gezeigte Schrauben. Schlitzförmige Öffnungen in den Deckplatten und Dichtplatten durchsetzen Kontaktmesser 6 und 7, die eine Baueinheit mit Lagerplatten/Messerhalteplatten 8 und 9 bilden. Diese liegen, innerhalb des Gehäuses 2 angeordnet, an den Deckplatten 3 und 4 an. Mit Ansätzen der Kontaktmesser 6 und 7, die gegenüber den Lagerplatten/Messerhalteplatten 8 und 9 vorspringen, ist ein Arbeitsschmelzleiter 10 elektrisch leitend verbunden. Elektrisch parallel und beabstandet zu dem Arbeitsschmelzleiter 10 ist durch das Gehäuse 2 ein als Draht ausgebildeter Anzeigeschmelzleiter 11 geführt. Die elektrische Kontaktierung des Anzeigeschmelzleiters 11 im Bereich des Kontaktmessers 6 ist beliebig, kann beispielsweise über deren Messerhalteplatte 8 erfolgen.

Die elektrische Kontaktierung des Anzeigeschmelzleiters 11 im Bereich seines anderen Endes, somit im Bereich der Messerhalteplatte 9, wird weiter unten näher beschrieben.

Der durch das Gehäuse 2 und die Dichtplatten 5 sowie Deckplatten 3 und 4 begrenzte Innenraum des Sicherungseinsatzes ist mit Löschsand gefüllt.

Das Gehäuse 2 ist im Bereich der Deckplatte 4 mit einer stirnseitigen Ausnehmung 12 versehen. Das Gehäuse 2 weist im Bereich des der Deckplatte 3 zugewandten Endes der stirnseitigen Ausnehmung 12 einen Durchbruch 13 nach außen auf, der beispielsweise Kreisquerschnitt besitzt. In der Flucht der stirnseitigen Ausnehmung ist die Deckplatte 4 mit einem diese durchsetzenden Schlitz 14 versehen. An diesen schließt sich auf der dem Gehäuse 2 abgewandten Seite eine flächige Vertiefung 15 an, die bis zur Lagerplatte 9 reicht. Im Bereich der Lagerplatte 9 ist diese durch ein schmales Fenster 16 im vertieften Bereich der Deckplatte 4 zugänglich. Im übrigen reicht die Deckplatte 4 bis zum Kontaktmesser 7. Zwischen dem Fenster 16 und dem Schlitz 14 ist die Deckplatte 4 mit einem stärker vertieften Bereich 17 versehen, wobei der diesem Bereich zugewandte Wandschnitt 18 der Deckplatte 4, zumindest auf der dem Fenster 16 zugewandten Seite, durch einen Vorsprung 19 begrenzt ist.

Das in diesem Bereich angeordnete Anzeigeelement 20 besteht aus Metallblech und weist einen Mantelabschnitt 21, einen senkrecht zu diesem abgebogenen äußeren Schenkel 22, einen von diesem Schenkel 22 auf den Mantelabschnitt 21 gerichteten diagonalen Schenkel 23 und einen mit diesem verbundenen, inneren Schenkel 24, der parallel zum äußeren Schenkel 22 angeordnet ist, auf. Der Übergang vom Schenkel 22 zum Schenkel 23 erfolgt damit nicht als spitzwinklige Knickstelle, sondern in Art eines verdickten Wulstes 25, der auf das Fenster 16 zugerichtet ist.

Bei dem beschriebenen Anzeigeelement 20 ist der mit der Stirnfläche des Sicherungseinsatzes 1 in Wirkverbindung bringbare Stirnabschnitt als Z-förmige Feder ausgebildet, die durch die Schenkel 22, 23 und 24 gebildet ist. Der Mantelabschnitt 21 hingegen ist dem Mantel des Sicherungseinsatzes 1 zugeordnet.

Der Anzeigeschmelzleiter 11 durchsetzt nicht näher veranschaulichte Löcher in den Schenkeln 22, 23 und 24. Montiert wird das Anzeigeelement 20 von außen, indem bei durch die Schenkel 22, 23 und 24 gefädeltem Anzeigeschmelzleiter 11, der eine nicht veranschaulichte Bohrung in der Deckplatte 4 durchsetzt, der Mantelabschnitt 21 des Anzeigeelementes 20 in die stirnseitige Ausnehmung 12 eingesteckt wird. Beim Spannen der Feder des Anzeigeelementes 20 durch Einwirken auf den Schenkel 22 werden die Schenkel 22, 23 und 24 gegeneinander bewegt, wie es in den Figuren 1 und 2 veranschaulicht ist, und es befindet sich der Mantelabschnitt 21 in seiner vollständig in die stirnseitige Ausnehmung 12 eingeschobenen Position. In dieser Stellung wird der im Bereich der anderen Deckplatte 3 fixierte Anzeigeschmelzleiter 11 mit seinem der Feder zugewandten Ende mittels Schneid-Klemm-Technik mit dem Schenkel 22 verbunden.

In der eingeschobenen Position deckt der Mantelabschnitt 21 im Bereich seines freien Endes den Durchbruch 13 im Gehäuses 2 ab. In diesem Bereich ist der Mantelabschnitt 21, dem Durchbruch 13 zugewandt, mit einer Farbmarkierung versehen, beispielsweise rot markiert. Auch der äußere Schenkel 22 und der diesem zugewandte sichtbare Teil des ausgefahrenen Mantelabschnitts 21 können auf der dem Gehäuse 2 abgewandten Seite eine Farbmarkierung aufweisen, beispielsweise rot ausgebildet sein, so dass sie als Melderbauteile auffallen.

Bei angezogenem Anzeigeschmelzleiter 11 kontaktiert der Wulst 25 die Lagerplatte 9. Der innere Schenkel 24 der Feder ist im vertieften Bereich 17 der aus isolierendem Material bestehende Deckplatte 4 geführt und insbesondere über den Vorsprung 19 zum Kontaktmesser 7 hin positioniert. In dieser Position ragt der Stirnabschnitt der Feder nicht aus dem vertieften Bereich 17.

Der Mantelabschnitt 21 ist in einem Abstand von der Deckplatte 4, der der Bewegung des Mantelabschnitts 21 beim Auslösen der Sicherung, somit dem Durchbrennen des Anzeigeschmelzleiters 11 und dem Entspannen der Feder entspricht, mit einer Ausbiegung 27 versehen, die somit aus der Ebene der Blattfeder ragt. Bei weitgehend entspannter Feder und damit dem ausgelösten Zustand des Sicherungseinsatzes, wie er in den Figuren 3 und 4 veranschaulicht ist, gelangt das verschobene Anzeigeelement 20 mit der Ausbiegung 27 gegen die Deckplatte 4 im Bereich des Schlitzes 14, so dass der Mantelabschnitt 21 sich nicht weiter aus der stirnseitigen Ausnehmung 12 herausbewegen kann. Hierbei wird die Farbmarkierung des Mantelabschnitts 21 aus dem Bereich des Durchbruchs 13 herausbewegt und damit, im Bereich des Mittenmelders, der ausgelöste Zustand der Sicherung signalisiert.

Beim Auslösen der Sicherung und damit Durchschmelzen von Arbeitsschmelzleiter 10 und Anzeigeschmelzleiter 11 wird der Wulst 25 des Anzeigeelementes 20 von der Lagerplatte 9 des Kontaktmessers 7 wegbewegt, so dass das Anzeigeelement 20 spannungsfrei geschaltet wird. Selbst dann, wenn über das Kontaktmesser 7 Strom eingespeist wird, ist dieser Bereich des Sicherungseinsatzes somit spannungsfrei. Das in einem Aufnahmekontakt eingesteckte Kontaktmesser 7 ist ohnehin mit einer nicht gezeigten Isolierung, beispielsweise einer Abdeckhaube gegen unbefugtes Berühren gesichert.

Bei der Ausführungsform nach der Figur 5 ist im Unterschied zu der Ausführungsform nach den Figuren 1 bis 4, insbesondere der Darstellung gemäß Figur 2 die Feder in gespanntem Zustand mittels einer Abdeckung 29 abgedeckt. Diese Abdeckung weist seitliche Ansätze 30 auf, die den Schenkel 22 der Feder seitlich hintergreifen. Es ist auch denkbar, nur einen Ansatz 30 vorzusehen, der zentral angeordnet ist und dem Aufstecken auf die Feder dient, indem die Schenkel 22 und 23 mit Löchern zur Aufnahme des Ansatzes 30 versehen sind.

## Patentansprüche

1. Sicherungseinsatz (1), insbesondere für Niederspannungs-Hochleistungs-Sicherungen (NH-Sicherungen), mit einem in einem Gehäuse (2) angeordneten Arbeitsschmelzleiter (10) und mit einer Anzeigeeinrichtung, die ein Anzeigeelement (20) an der Stirnseite und an der Mantelfläche des Sicherungseinsatzes (1) aufweist, wobei das Anzeigeelement (20) von einem im Gehäuse (2) angeordneten, elektrisch parallel zum Arbeitsschmelzleiter (10) angeordneten Anzeigeschmelzleiter (11) in vorgespannter Lage fixiert ist, der an einem Stirnabschnitt (22, 23, 24) des Anzeigeelements (20) angreift, sowie der Stirnabschnitt (22, 23, 24) lose außen an einer das Gehäuse (2) verschließenden Deckplatte (4) anliegt, wobei das Anzeigeelement (20) eine Feder (22, 23, 24) aufweist, die den Stirnabschnitt des Anzeigeelementes (20) bildet, wobei die Feder Z-Form aufweist, sowie die parallelen Schenkel (22, 24) der Feder parallel zu der Deckplatte (1) angeordnet sind, wobei femer die Deckplatte (1) nicht leitend und das Anzeigeelement (20) bei ausgelöster Stellung freigeschaltet ist.

2. Sicherungseinsatz nach Anspruch 1, **dadurch gekennzeichnet, dass** die elektrische Kontaktierung des Anzeigeelements (20) im Bereich einer Lagerplatte (9) für den Messerkontakt (7) des Sicherungseinsatzes (1) erfolgt.

3. Sicherungseinsatz nach Anspruch 1 oder 2, **dadurch gekennzeichnet, dass** über die Feder (22, 23, 24) die elektrische Kontaktierung des Anzeigeschmelzleiters (11) erfolgt, wobei die Feder (22, 23, 24) in gespanntem Zustand die Lagerplatte (9) des Messerkontaktes (7) kontaktiert.

4. Sicherungseinsatz nach einem der Ansprüche 1 bis 3, **dadurch gekennzeichnet, dass** die Feder (22, 23, 24) in gespanntem Zustand mittels einer Abdeckung (29) abgedeckt ist.

5. Sicherungseinsatz nach einem der Ansprüche 1 bis 4, **dadurch gekennzeichnet, dass** eine Einrichtung (27) zum Begrenzen der Verschiebung des Anzeigeelements (20) beim Auslösen der Sicherung vorgesehen ist.

6. Sicherungseinsatz nach Anspruch 4 oder 5, **dadurch gekennzeichnet, dass** der äußere parallele Schenkel (22) und/oder ein sichtbarer Bereich ds Mantelabschnitts (21) der Feder außen mit einer Farbmarkierung versehen ist.

7. Sicherungseinsatz nach einem der Ansprüche 1 bis 6, **dadurch gekennzeichnet, dass** die Feder (21, 22, 23, 24) als gebogene Blattfeder aus Metall ausgebildet ist.

8. Sicherungseinsatz nach einem der Ansprüche 1 bis 7, **dadurch gekennzeichnet, dass** das Gehäuse (2) mit einer stimseitigen Ausnehmung (12) versehen ist, die der Mantelabschnitt (21) des Anzeigeelements (20 durchsetzt, wobei das Gehäuse (2) im Bereich der stirnseitigen Ausnehmung (12) eine Durchbrechung (13) nach außen aufweist, und ein Signalbereich des Mantelabschnitts (21) bei gespanntem Anzeigeschmelzleiter (11) im Bereich der Durchbrechung (13) angeordnet ist.

9. Sicherungseinsatz nach einem der Ansprüche 1 bis 8, **dadurch gekennzeichnet, dass** das Anzeigeelement (20) einstückig ausgebildet ist.

10. Sicherungseinsatz nach einem der Ansprüche 1 bis 9, **dadurch gekennzeichnet, dass** im Bewegungsweg des Mantelabschnitts (21), bei sich entspannender Feder, ein Anschlag (4) zum Begrenzen des Wegs des Mantelabschnitts (21) vorgesehen ist.

11. Sicherungseinsatz nach einem der Ansprüche 1 bis 10, **dadurch gekennzeichnet, dass** der Mantelabschnitt (21) mit einem seitlichen Vorsprung (27) versehen ist, der in Wirkverbindung mit der Deckplatte (4) oder einer zwischen der Deckplatte (4) und dem Gehäuse (2) angeordneten Dichtplatte (5) bringbar ist.

12. Sicherungseinsatz nach einem der Ansprüche 1 bis 11, **dadurch gekennzeichnet, dass** der Stimabschnitt (22, 23, 24) des Anzeigeelements (20) als Blattfeder und der Mantelabschnitt (21) des Anzeigeelements (20) als mit dem äußeren parallelen Schenkel (22) verbundener Schieber ausgebildet ist.

13. Sicherungseinsatz nach einem der Ansprüche 1 bis 12, **dadurch gekennzeichnet, dass** der innere parallele Schenkel (24) der Feder (22, 23, 24) in eine Vertiefung (15) der Deckplatte (4) eingesetzt ist.

14. Sicherungseinsatz nach einem der Ansprüche 1 bis 13, **dadurch gekennzeichnet, dass** das Anzeigeelement (20) mit einer Ausformung (25, 28) versehen ist, die die Lagerplatte (9) kontaktiert.

## Claims

1. Fuse link (1), in particular for low voltage, high power fuses (low voltage HBC fuses) having a fuse element (10) in a housing (2) and an indicator device with an indicator element (20) on the end face and on the outer surface of the fuse link (1), whereby the indicator element (20) is fixed in a pretensioned position by an indicator fuse element (11) arranged in the housing (2) and electrically parallel to the fuse element (10), said fuse element engaging on an end section (22, 23, 24) of the indicator element (20), and the end section (22, 23, 24) lies loosely externally on a cover plate (4) closing the housing (2), whereby the indicator element (20) has a spring (22, 23, 24) which comprises the end section of the indicator element (20), whereby the spring has a Z-shape and the parallel limbs (22, 24) of the spring are arranged parallel to the cover plate (1), whereby furthermore the cover plate (1) is not conductive and, in the triggered position, the indicator element (20) is isolated.

2. Fuse link according to claim 1, **characterised in that** the electrical contacting of the indicator element (20) takes place in the region of a bearing plate (9) for the blade contact (7) of the fuse link (1).

3. Fuse link according to claim 1 or 2, **characterised in that** the electrical contacting of the indicator fuse element (11) takes place via the spring (22, 23, 24), whereby, in the tensioned condition, the spring (22, 23, 24) contacts the bearing plate (9) of the blade contact (7).

4. Fuse link according to one of the claims 1 to 3, **characterised in that**, in the tensioned condition, the spring (22, 23, 24) is covered by a cover (29).

5. Fuse link according to one of the claims 1 to 4, **characterised in that** an apparatus (27) for restricting the displacement of the indicator element (20) on triggering of the fuse is provided.

6. Fuse link according to claim 4 or 5, **characterised in that** the outer parallel limb (22) and/or a visible region of the coating section (21) of the spring is provided externally with a colour marking.

7. Fuse link according to one of the claims 1 to 6, **characterised in that** the spring (21, 22, 23, 24) is formed as a curved leaf spring made of metal.

8. Fuse link according to one of the claims 1 to 7, **characterised in that** the housing (2) is provided on the end face with a recess (12) which perforates the coating section (21) of the indicator element (20), whereby the housing (2) has a perforation (13) towards the outside in the region of the end face recess (12), and a signal region of the coating section (21) is arranged, with the indicator fuse element (11) tensioned, in the region of the perforation (13).

9. Fuse link according to one of the claims 1 to 8, **characterised in that** the indicator element (20) is formed in one piece.

10. Fuse link according to one of the claims 1 to 9, **characterised in that** in the movement path of the coating section (21), with the spring relaxing, a stop (4) is provided to restrict the path of the coating section (21).

11. Fuse link according to one of the claims 1 to 10, **characterised in that** the coating section (21) is provided with a lateral projection (27), which may be brought into active engagement with the cover plate (4) or a sealing plate (5) arranged between the cover plate (4) and the housing (2).

12. Fuse link according to one of the claims 1 to 11, **characterised in that** the end section (22, 23, 24) of the indicator element (20) is designed as a leaf spring and the coating section (21) of the indicator element (20) is designed as a slider linked to the outer parallel limb (22).

13. Fuse link according to one of the claims 1 to 12, **characterised in that** the inner parallel limb (24) of the spring (22, 23, 24) is inserted into an indentation (15) of the cover plate (4).

14. Fuse link according to one of the claims 1 to 13, **characterised in that** the indicator element (20) is provided with a form (25, 28) which contacts the bearing plate (9).

## Revendications

1. Élément de remplacement (1), en particulier pour des coupe-circuits basse tension à haut pouvoir de coupure (coupe-circuits NH), comprenant un élément fusible de service (10) disposé dans un boîtier (2) et comprenant une unité d'affichage qui présente un élément d'affichage (20) sur le côté frontal et sur la surface latérale de l'élément de remplacement (1), l'élément d'affichage (20) étant fixé dans une position dans laquelle il est mis en état de précontrainte via un élément fusible d'affichage (11) disposé dans le boîtier (2) et disposé parallèlement, du point de vue électrique, à l'élément fusible de service (10), ledit élément fusible d'affichage venant s'appliquer sur une section frontale (22, 23, 24) de l'élément d'affichage (20), la section frontale (22, 23, 24) étant disposée de manière lâche à l'extérieur contre une plaque de recouvrement (4) fermant le boîtier (2), l'élément d'affichage (20) présentant un ressort (22, 23, 24) qui forme la section frontale de l'élément d'affichage (20), le ressort présentant la forme d'un Z et les branches parallèles (22, 24) du ressort étant disposées parallèlement à la plaque de recouvrement (1), la plaque de recouvrement (1) étant en outre non conductrice et l'élément d'affichage (20) étant mis hors tension dans la position de libération.

2. Élément de remplacement (1) selon la revendication 1, **caractérisé en ce que** la mise en contact électrique de l'élément d'affichage (20) a lieu dans la zone d'une plaque d'appui (9) pour le contact à couteau (7) de l'élément de remplacement (1).

3. Élément de remplacement 1 ou 2, **caractérisé en ce que** la mise en contact électrique de l'élément fusible d'affichage (11) a lieu via le ressort (22, 23, 24), le ressort (22, 23, 24) entrant en contact, à l'état tendu, avec la plaque d'appui (9) du contact à couteau (7).

4. Élément de remplacement selon l'une quelconque des revendications 1 à 3, **caractérisé en ce que** le ressort (22, 23, 24) est recouvert, à l'état tendu, par un recouvrement (29).

5. Élément de remplacement selon l'une quelconque des revendications 1 à 4, **caractérisé en ce qu'**on prévoit un mécanisme (27) pour limiter le déplacement de l'élément d'affichage (20) lors de la libération du coupe-circuit.

6. Élément de remplacement selon la revendication 4 ou 5, **caractérisé en ce que** la branche parallèle externe (22) et/ou une zone visible (21) du ressort est et/ou sont munie(s) à l'extérieur d'un repère en couleur.

7. Élément de remplacement selon l'une quelconque des revendications 1 à 6, **caractérisé en ce que** le ressort (21, 22, 23, 24) est réalisé en métal sous la forme d'un ressort à lame cintré.

8. Élément de remplacement selon l'une quelconque des revendications 1 à 7, **caractérisé en ce que** le boîtier (2) est muni d'un évidement frontal (12) qui traverse la section de surface latérale (21) de l'élément d'affichage (20), le boîtier (2) présentant une perforation (13) orientée vers l'extérieur, dans la zone de l'évidement frontal (12), une zone de signalement de la section de surface latérale (21) étant disposée, lorsque l'élément fusible d'affichage (11) est mis sous tension, dans la zone de la perforation (13).

9. Élément de remplacement selon l'une quelconque des revendications 1 à 8, **caractérisé en ce que** l'élément d'affichage (20) est réalisé en une seule pièce.

10. Élément de remplacement selon l'une quelconque des revendications 1 à 9, **caractérisé en ce qu'**on prévoit, sur la trajectoire de la section de surface latérale (21), lorsque le ressort est détendu, une butée (4) pour limiter la course de la section de surface latérale (21).

11. Élément de remplacement selon l'une quelconque des revendications 1 à 10, **caractérisé en ce que** la section de surface latérale (21) est munie d'une saillie latérale (27), qui peut être amenée en liaison opérante avec la plaque de recouvrement (4) ou avec une plaque d'étanchéisation (5) disposée entre la plaque de recouvrement (4) et le boîtier (2).

12. Élément de remplacement selon l'une quelconque des revendications 1 à 11, **caractérisé en ce que** la section frontale (22, 23, 24) de l'élément d'affichage (20) est réalisée sous la forme d'un ressort à lame et la section de surface latérale (21) de l'élément d'affichage (20) est réalisée sous la forme d'un coulisseau relié à la branche parallèle externe (22).

13. Élément de remplacement selon l'une quelconque des revendications 1 à 12, **caractérisé en ce que** la branche parallèle interne (24) du ressort (22, 23, 24) est insérée dans un renfoncement (15) de la plaque de recouvrement (4).

14. Élément de remplacement selon l'une quelconque des revendications 1 à 13, **caractérisé en ce que** l'élément d'affichage (20) est muni d'une déformation (25, 28) qui entre en contact avec la plaque d'appui (9).
